# EUROPÄISCHE PATENTSCHRIFT

(11) **EP 0 653 087 B1**
(45) Veröffentlichungstag und Bekanntmachung des Hinweises auf die Patenterteilung: **06.11.1996**
(21) Anmeldenummer: 93915970.3
(22) Anmeldetag: 21.07.1993
(51) Int. Cl.: G08C 15/00

(54) **VERFAHREN ZUM ÜBERTRAGEN VON MESSDATEN**
METHOD OF TRANSMITTING MEASUREMENT DATA
PROCEDE DE TRANSMISSION DE DONNEES DE MESURE

(30) Priorität: 29.07.1992 DE 4225042
(43) Veröffentlichungstag der Anmeldung: 17.05.1995
(73) Patentinhaber: Ziegler, Horst Prof. Dr., D-33100 Paderborn (DE)
(72) Erfinder: Ziegler, Horst Prof. Dr., D-33100 Paderborn (DE)
(74) Vertreter: Ostertag, Reinhard
(86) Internationale Anmeldenummer: EP9301932
(87) Internationale Veröffentlichungsnummer: WO9403882

(56) Entgegenhaltungen:
- DE-A- 3 119 119
- GB-A- 2 210 537
- US-A- 3 311 909
- US-A- 5 056 107

## Beschreibung

Es gibt Verfahren zum Übertragen von Meßdaten, die über Datenübertragungskabel abgewickelt werden, welche sich zwischen einer zentralen Auswerteeinheit und mehreren mit dieser verbundenen Meßeinheiten erstrecken. In der Auswerteeinheit ist dann ein Multiplexer vorgesehen, der zu vorgegebenen Zeitpunkten jeweils eine der Meßeinheiten mit einer E/A-Schnittstelle der Auswerteeinheit verbindet.

Für viele Anwendungsfälle ist eine derartige Datenübertragung nicht einsetzbar, sei es, weil die Abstände zwischen den Meßeinheiten und der zentralen Auswerteeinheit zu groß sind, sei es deshalb, weil die Installation der verschiedenen Datenübertragungskabel von den Kosten her oder von den hiermit verbundenen Belästigungen her nicht akzeptierbar ist. Ein Beispiel hierfür ist die Fern-Verbrauchsablesung in schon existierenden Gebäuden. Hier wäre es an sich sehr wünschenswert, die verschiedenen Verbrauchsmeßgeräte für Wasser, Gas, Öl, Elektrizität, Wärme usw., die in den verschiedenen Wohneinheiten eines Hauses an verschiedenen Stellen installiert sind, ablesen zu können, ohne einen Zugang zu den einzelnen Meßstellen zu haben. Hier sind mit der Ablesung der Meßgeräte hohe Personalkosten verbunden, insbesondere auch deshalb, weil in den meisten Ein-Personen-Haushalten tagsüber niemand anzutreffen ist.

Man könnte nun daran denken, in denjenigen Fällen, in denen eine nachträgliche Installation von Datenübertragungsleitungen ausscheidet, eine drahtlose Datenübertragung vorzusehen. Hier ergibt sich aber das Problem, daß Funkfrequenzen nur in sehr begrenztem Umfange zur Verfügung stehen, und darüber hinaus sind die für jeden Übertragungskanal notwendigen Empfängerteile der Modems recht teuer. Für die Fernauslesung von Verbrauchsmeßgeräten ist aber eine wichtige Forderung, daß die Kosten der Datenübertragung keinesfalls über denjenigen der eigentlichen Meßdatenerfassung liegen dürfen.

In der bei der Formulierung des Oberbegriffes des Anspruches 1 berücksichtigten US-A-5 056 107 ist ein Verfahren zum Übertragen von Meßdaten von einer Vielzahl von Meßeinheiten zu einer Auswerteeinheit beschrieben, bei welchem die Meßeinheiten zu auf Pseudo-Zufalls-Basis vorgegebenen Zeitpunkten von ihnen zusammengestellte Datensätze an die Auswerteeinheit übermitteln. Hierbei kann es zu Überlappungen zwischen den von verschiedenen Meßeinheiten gleichzeitig gesendeten Datensätzen kommen. Um dieses Problem auszuräumen, wird in der US-A-5 056 107 vorgeschlagen, der zentralen Auswerteeinheit mindestens zwei Empfangsstationen zuzuordnen, welche die von den verschiedenen Meßeinheiten über die Funk-Datenübertragungsstrecke gesandten Datensätze empfangen. Überlappen sich Datensätze, so wird der mit größerer Feldstärke empfangene Datensatz übernommen, während der mit kleinerer Feldstärke einlaufende Datensatz verworfen wird.

In der DE-A-31 19 119 ist ebenfalls ein Meßdaten-Übertragungsverfahren offenbart, bei welchem eine Mehrzahl von Meßeinheiten Datensätze zu stochastisch festgelegten Zeitpunkten aussendet. Überlappungen von Datensätzen werden entweder daran erkannt, daß empfangene Impulse länger sind als bei nicht überlappenden Datensätzen, oder dadurch, daß die Datensätze ein Prüfwort enthalten, anhand dessen die Richtigkeit der übertragenen Daten erkannt werden kann, oder auch dadurch, daß man jeden Datensatz mehrmals hintereinander überträgt und einen Datensatz nur dann übernimmt, wenn er mindestens zweimal unverändert erhalten wurde.

Es wurde nun erkannt, daß eine große Anzahl derartiger Meßdaten-Übertragungsfälle, insbesondere bei der Fernauslesung von Verbrauchsmeßgeräten, nur verhältnismäßig kleine Datenmengen betreffen. Die zur Übertragung notwendigen Zeitspannen für eine Meßeinheit können im Bereich von einigen 10 ms liegen. In diesem Falle kann man dann sämtliche interessierenden Meßeinheiten auf einer gemeinsamen Arbeitsfrequenz senden lassen, wobei den einzelnen Meßeinheiten stochastisch verteilte schmale Sendefenster zugeordnet werden. Man kann dann für sämtliche Meßeinheiten eine einzige Auswerteeinheit vorsehen, deren Empfangsteil auf die gemeinsame Arbeitsfrequenz abgestimmt ist. Da man bei den oben genannten kurzen einzelnen Übertragungsperioden eine sehr große Anzahl von Zeitscheiben pro Tag realisieren kann (einige Millionen), ist die Wahrscheinlichkeit, daß zwei Meßeinheiten (von einer Gesamtzahl von 100 bis 1000 Einheiten wie sie typischerweise für Verbrauchsablesung an Wohnkomplexen benötigt werden) zur gleichen Zeit senden, sehr gering. Die kleine Anzahl auftretender Überlappungen in gleichzeitig von unterschiedlichen Meßeinheiten gesendeten Datensätzen werden von der Auswerteeinheit erkannt und die entsprechenden Signalfolgen werden verworfen.

Ein erfindungsgemäßes, im Anspruch 1 angegebenes Übertragungsverfahren läßt sich somit mit geringem schaltungstechnischem Aufwand und sicher durchführen.

Geht man aus von einer Konstellation, wie sie für die Fernauslesung von Verbrauchsdaten in Wohnblocks typisch ist, so reicht eine HF-Sendeleistung von 20 mW aus, was einer Speiseleistung für die Betriebsschaltung von etwa 200 mW entspricht. Bei den genannten kurzen Sendezeiten von grössenordnungsmäßig 10 ms ergeben sich damit insgesamt Stromverbrauchsdaten, die bei Verwendung von Langzeitbatterien ein Arbeiten der Meßeinheit von typischerweise 10 Jahren ermöglicht. Damit ist die Zeit der Arbeitsfähigkeit der Funkübertragung vergleichbar mit den Eichperioden der Meßeinheiten, so daß es ausreicht, diese in Abständen von typischerweise etwa 10 Jahren insgesamt auszuwechseln.

Vorteilhafte Weiterbildungen der Erfindung sind in Unteransprüchen angegeben.

Gemäß Anspruch 2 werden Meßdaten von einer Meßstelle nur dann ausgesandt, wenn sich diese in nennenswertem Maße gegenüber den zuletzt gesendeten Meßdaten geändert haben. So kann z.B. für Wärmeverbrauchs-Meßeinheiten in der Sommerzeit, in der nicht geheizt wird, für Tage und Wochen vollständig auf das Senden von Meßdaten verzichtet werden. Hierdurch wird eine verlängerte Nutzungsdauer der Langzeitbatterie der Meßeinheit erreicht.

An sich ist es bei der Übermittlung von Daten bekannt, aus den eigentlich zu übertragenden Daten zusätzlich nach einem vorgegeben Algorithmus eine Prüfzahl oder ein Prüfbit zu berechnen, das zusammen mit den Daten über die Übertragungsstrecke geleitet wird. Am Empfangsende kann dann aus den eigentlichen Daten nochmals die Prüfzahl berechnet werden und mit der übermittelten Prüfzahl verglichen werden. Stimmen beide Prüfzahlen überein, war die Datenübertragung korrekt. Bei dem Verfahren gemäß Anspruch 3 wird diese an sich bekannte Prüfmethode dazu verwendet, auf einfache Weise Überlappungen von Datensätzen zu bestimmen, denn beim zeitlichen Überlappen zwischen von verschiedenen Meßeinheiten unabhängig gesendeten Datensätzen ergibt sich eine Gesamt-Signalfolge mit einem völlig anderen Bitmuster, das im wesentlichen einer ODER-Verknüpfung der beiden Einzel-Muster entspricht. Ist die zeitliche Verschiebung zwischen den beiden Teil-Bitmustern groß, entspricht die am Ende der Gesamtfolge von der Auswerteeinheit erkannte Prüfzahl, die zum zeitlich späteren Bitmuster gehört, nicht den insgesamt zuvor erhaltenen Daten. Bei nur kleiner zeitlicher Verschiebung erhält man am Ende der Gesamtfolge entweder überhaupt keine als solche erkennbare Prüfzahl mehr oder aber eine Prüfzahl, die ebenfalls nicht zur vorhergehenden Datenfolge paßt.

Mit der Weiterbildung der Erfindung gemäß Anspruch 4 ist es zum einen möglich, die zeitliche Entwicklung der Meßdaten zu verfolgen, zum anderen kann man auch aus der Tatsache, daß für eine bestimmte Meßeinheit der zuletzt korrekt empfangene Meßdatensatz schon lange zurückliegt, schließen, daß in der Meßeinheit selbst ein Fehler aufgetreten ist.

Bei einem Verfahren gemäß Anspruch 5 ist auch über lange Zeiten hinweg gewährleistet, daß die zeitliche Zuordnung der einlaufenden Meßdaten zeitlich korrekt ist.

Bei einem Vorgehen gemäß Anspruch 6 erhält man eine zusätzliche Möglichkeit der Fehlererkennung. Prüfkriterien können z.B. bei Verbrauchsmeßeinheiten sein, daß die übertragenen Meßdaten monoton anwachsen müssen. Die Übermittlung von Meßdaten, die kleiner sind als die zuletzt korrekt übermittelten Meßdaten deuten auf einen Fehler hin. Man kann einen von einer Meßstelle erhaltenen Datensatz aber nicht nur gegenüber zuvor übermittelten Datensätzen der gleichen Meßstelle vergleichen, sondern auch mit Datensätzen anderer Meßstellen, sofern ein sachlicher Zusammenhang besteht. Ergibt sich z.B. bei einem Gebäudekomplex aus den übertragenen Datensätzen anderer Meßeinheiten, daß der Wärmeverbrauch insgesamt stagniert (z.B. wegen ausgeschalteter Heizanlage) und steigt bei einer einzigen Meßeinheit gemäß gemäß den übermittelten Datensätzen der Wärmeverbrauch trotzdem erheblich an, so deutet dies entweder auf einen Fehler der Meßeinheit oder auf einen fehlerhaften Installationsort derselben hin.

Gemäß Anspruch 7 kann man die auftretenden Fehler in der Auswerteeinheit speichern und zur späteren Auswertung im Hinblick auf eine Fehlerbeseitigung bereithalten.

Mit der Weiterbildung der Erfindung gemäß Anspruch 8 wird erreicht, daß auf einfache Weise unter Verwendung identischer Zufallsgeneratoren die stochastische Verteilung der Sendezeitpunkte für die verschiedenen Meßeinheiten erhalten wird.

Dabei ist dann gemäß Anspruch 9 gewährleistet, daß auch durch die Identität der Zufallsgeneratoren bzw. des in ihnen verwendeten Algorithmus bedingte Rest-Nichtzufälligkeiten in der Sendezeitberechnung ausgeräumt sind. Als sich unkontrolliert ändernde physikalische Variable können z.B. bei einem hochauflösenden Meßgerät die letzte oder die letzten beiden Dezimalen des Meßwertes verwendet werden.

Nachstehend wird die Erfindung anhand von Ausführungsbeispielen unter Bezugnahme auf die Zeichnung näher erläutert. In dieser zeigen:
- Figur 1:: ein Blockschaltbild einer Anlage zur Messung des Wärmeverbrauchs in einem Gebäudekomplex;
- Figur 2:: ein Flußdiagramm eines Prüfprogrammes, welches in einem Rechner einer Auswerteeinheit der Anlage nach Figur 1 verwendet wird; und
- Figuren 3 und 4:: zu Figur 1 ähnliche Blockschaltbilder, in denen abgewandelte Ausführungsformen für eine Anlage zur Wärmeverbrauchsmessung in einem Gebäudekomplex wiedergegeben sind.

In Figur 1 ist mit 10 insgesamt eine Wärmeverbrauchs-Meßeinheit bezeichnet, die in unregelmäßigen Abständen über eine Antenne 12 einen Datensatz abstrahlt, der folgenden Aufbau aufweist: Blockanfangsmarke, Meßdaten (derzeitiger Stand der Wärme zählung), Identifizierungsdaten (Nummer und gegebenenfalls Typ der Meßeinheit), Blockendemarke. Diese Daten lassen sich bei einer typischen Wärmeverbrauchs-Meßeinheit in einem HF-Signalpaket von etwa 10 ms Dauer unterbringen.

Das HF-Signalpaket wird von einer Antenne 14 aufgefangen, die zu einer im Gebäudekomplex für einen Ableser zugänglichen Stelle aufgestellten Auswerteeinheit 16 gehört. Diese demoduliert das HF-Signalpaket, prüft es und speichert die Wärmeverbrauchsdaten für die Meßeinheit in einem zugeordneten Speicherfeld (RAM und/oder Festplatte), wie später noch genauer beschrieben wird.

Die Meßeinheit 10 ist eine in sich autarke, nicht auf Strom aus dem elektrischen Netz angewiesene Einheit, die am Heizkörper eines Zimmers einer Wohneinheit des Gebäudekomplexes angebracht ist oder einem Warmwasserzähler für diese Wohneinheit zugeordnet ist.

Eine größere Anzahl weiterer Meßeinheiten, von denen eine symbolisch bei 10-i wiedergegeben ist, sind an weiteren Stellen des Gebäudekomplexes verteilt installiert. Typischerweise kann die Zahl insgesamt mit der Auswerteeinheit 16 zusammenarbeitender Meßeinheiten 10-i zwischen 20 und 1000 betragen.

Die Meßeinheit 10 enthält einen Temperatur-Sensor 18, der thermisch an den zugeordneten Verbraucher angekoppelt ist. In einem Festwertspeicher 20 ist ein Identifizierungssignal für die Meßeinheit 10 abgelegt, z.B. in Form einer dieser Meßeinheit zugeordneten Nummer.

Ein Rechenkreis 22 intergriert das Ausgangssignal des Sensors 18 auf, gewichtet dieses gegebenenfalls in vorgegebener Weise und setzt das so erhaltene Verbrauchswert-Meßsignal mit dem vom Festwertspeicher 20 überstellten Identifizierungssignal sowie einer Blockanfangsmarke und einer Blockendemarke zu einem Datensatz zusammen.

Der vom Rechenkreis jeweils bereitgestellte Datensatz wird an einen Speicher 24 weitergegeben, der beim hier betrachteten Ausführungsbeispiel jeweils um Mitternacht zum Einlesen aktiviert wird.

Hierzu ist ein Uhrenbaustein 26 der Meßeinheit mit einem auf 24.00 Uhr programmierten Schaltuhrkreis 28 verbunden, dessen Ausgangsklemme mit der Steuerklemme des Speichers 24 verbunden ist.

Durch das Ausgangssignal des Schaltuhrkreises 28 wird ferner ein Zufallsgenerator 30 angestoßen. Dieser erhält drei Eingangssignale, nämlich den Inhalt des Festwertspeichers 20, das durch einen Abschneidkreis 32 auf die letzte Stelle nach dem Komma reduzierte Ausgangssignal des Sensors 18 sowie sein jeweiliges eigenes Ausgangssignal. Aus diesen drei Signalen berechnet er nach einem vorgegebenen Algorithmus einen Satz zufällig über einen vollen Tag verteilter Sendezeiten. Für das hier betrachtete Ausführungsbeispiel sei angenommen, daß pro Tag 6 Sendezeiten gewünscht werden, deren mittlerer Abstand somit 4 Stunden beträgt.

Die sechs Sendezeiten werden am Ausgang für einen zweiten Schaltuhrkreis 34 bereitgestellt, der zusätzlich die vom Uhrenbaustein 26 bereitgestellte Tageszeit erhält.

Stimmt die momentane Tageszeit mit einer vom Zufallsgenerator 30 berechneten Sendezeiten überein, so aktiviert der Schaltuhrkreis 34 einen Sendekreis 36.

Dieser ist eingangsseitig mit dem Speicher 24 verbunden und übernimmt von diesem bei Aktivierung jeweils einen kompletten Datensatz mit dem schon oben beschriebenen Aufbau "Blockanfangsmarke, Meßdaten, Identifizierungsdaten, Blockendemarke", setzt diesen Datensatz in serielle Darstellung um und moduliert unter Verwendung des seriellen Bitmusters des Ausgangssignal eines zum Sendekreis 36 gehörenden, in der Zeichnung nicht separat wiedergegebenen HF-Generators, der eine Sendeleistung von etwa 20 mW aufweist und im höheren MHz bzw. im unteren GHz-Bereich arbeitet.

Die Energieversorgung des Sendekreises 36 erfolgt von einer Langzeit-Sendebatterie 38, die die zum Betreiben des Sendekreises notwendige Leistung von etwa 200 mW für die oben genannten kurzen Sendeperioden über eine Zeitdauer von etwa 10 Jahren bereitstellen kann.

Die Versorgung der elektronischen logischen Schaltuhrkreise der Meßeinheit 10 erfolgt dagegen über eine Langzeit-Meßbatterie, die in Figur 1 nur schematisch eingezeichnet ist, ohne die Verbindungen zu den einzelnen Schaltuhrkreisen im einzelnen anzugeben.

Um dem Verbraucher eine Information darüber zu geben, welche Daten von der Meßeinheit 10 an die Auswerteeinheit 16 übertragen werden, ist eine Anzeigeeinheit 42 ebenfalls an den Ausgang des Speichers 24 angeschlossen.

Die Auswerteeinheit 16 hat einen Empfangskreis 44, der die an der Antenne 14 erhaltenen Signale demoduliert und formt. Der dann erhaltene Signalstrom wird auf einen Eingang eines Rechners 46 gegeben, der bezüglich der Auswertung und Speicherung einlaufender Meßdaten nach dem in Figur 2 wiedergegebenen Blockdiagramm arbeitet.

Der Rechner prüft den einlaufenden Signalstrom zunächst auf das Auftreten einer Blockanfangmarke. Wird eine solche festgestellt, werden die nachfolgenden Signale eingelesen, bis eine Blockendemarke festgestellt ist.

Von dem so erhaltenen Datensatz werden die Blockmarken abgespalten und das Prüfbit separiert. Aus den Meßdaten wird dann eine Kontroll-Prüfzahl berechnet, die anschließend mit der übermittelten Prüfzahl verglichen wird. Stimmen die beiden Prüfzahlen nicht überein, erfolgt ein Rücksprung zum Anfangspunkt der Routine.

Stimmen die beiden Prüfzahlen überein, holt der Rechner 46 aus einem mit ihm verbundenen Schreib/Lesespeicher 48, der ein ausreichend großes RAM oder eine Festplatte oder ein Diskettenlaufwerk sein kann, einen oder mehreren der dort abgespeicherten früher übermittelten Meßdatensätze der gemäß Identifikationssignal zum erhaltenen Meßdatensatz gehörenden Meßeinheit.

In einem weiteren Block wird nun der neue Meßdatensatz einer Plausibilitätsprüfung unterzogen, die für eine Wärmeverbrauchsmessung z.B. einfach darin bestehen kann, zu prüfen, ob der neue Wärmeverbrauchswert größer ist als der zuletzt abgespeicherte. Für kompliziertere Anwendungen kann die Plausibilitätsprüfung auch darin bestehen, zu prüfen, ob der gerade erhaltene Meßdatensatz eine stetige und plausible Weiterentwicklung einer Mehrzahl zuvor erhaltener Datensätze darstellt.

Man kann bei der Plausibilitätsprüfung auch die früher erhaltenen Meßdatensätze für andere Meßeinheiten zuziehen, wenn deren Meßsignale in einem sachlichen Zusammenhang stehen.

Genügt der gerade erhaltene Meßdatensatz auch der Plausibilitätsprüfung, so wird der Meßdatensatz mit der von einem Uhren-Baustein 50 des Rechners 46 bereitgestellten Zeit zusammengefaßt und in einem für die betrachtete Meßeinheit 10 vorgesehenen Feld des Schreib/Lesespeichers 48 abgelegt.

Dieses Feld kann in der Praxis aus nur einer einzigen Speicherzelle bestehen, vorzugsweise umfaßt der Speicherbereich aber mindestens so viel Speicherzellen für Datensätze, wie sie von einer Meßeinheit 10 pro Tag gesendet werden.

Der Schreib/Lesespeicher 48 wird von einer übergeordneten, in der Zeichnung nicht wiedergegebenen Leitstelle über ein Modem 52 in der Regel einmal pro Tag ausgelesen. Beim Modem 52 kann es sich beispielsweise um eine TEMEX-Einheit handeln.

Erfüllt ein ansonsten korrekter Datensatz die Plausibilitätsprüfung nicht, so wird dieser Datensatz ebenfalls zusammen mit der Uhrzeit in einem Fehlerspeicher 54 abgelegt, der ebenfalls ein Schreib/Lesespeicher ist und zusammen mit dem Schreib/Lesespeicher 48 über das Modem 52 von der zentralen Leitstelle ausgelesen wird, die dann aus den aufgetretenen Fehlern Rückschlüsse über etwa zu treffende Reparaturmaßnahmen oder Verbesserungen an der Installation trifft. In der Praxis können der Schreib/Lesespeicher 48 und der Fehlerspeicher 54 Teilbereiche eines einzigen grossen Speichers sein.

Zur lokalen Prüfung und Wartung des Rechners 46 kann an diesen ein Tastenfeld 56 und ein Monitor 58 angeschlossen werden, z.B. in Form eines tragbaren Rechners.

Aus der oben gegebenen Beschreibung der Anlage nach Figur 1 ist ersichtlich, daß diese vollständig ohne Datenübertragung in Richtung von der Auswerteeinheit zu den verschiedenen Meßeinheiten auskommt. Man braucht daher den in der Praxis aufwendigen Empfangskreis 44 nur einmal vorzusehen. Eine zeitgenaue Erfassung der Meßdaten ist gewährleistet, obwohl die in den einzelnen Meßeinheiten enthaltenen Uhrenbausteine im Laufe der Zeit durch geringe Fertigungsfehler von der Echtzeit wegdriften. Eine Nachstellung der lokalen Zeit in den einzelnen Meßeinheiten ist aber bei dem oben beschriebenen Verfahren der Übertragung der Meßdaten zur Auswerteeinheit nicht notwendig.

Bei dem Ausführungsbeispiel nach Figur 3 ist die Elektronik der Meßeinheiten 10 weiter vereinfacht. Zum einen wird jeweils ausgehend von der gerade geltenden Sendezeit nur eine einzige nächste Sendezeit nach dem Zufallsprinzip errechnet, also ein nächster Sendezeitpunkt, der beim betrachteten Ausführungsbeispiel bei einem beliebigen Zeitpunkt innerhalb von vier Stunden nach der gerade geltenden Sendezeit liegt. Auch ist der Sendekreis 36 direkt mit dem Ausgang des Rechenkreises 22 verbunden.

Bei der weiter abgewandelten Anlage nach Figur 4 ist an den Ausgang des Speichers 24 ein weiterer Speicher 60 angeschlossen, der den jeweils zuletzt gesendeten Meßdatensatz übernimmt (C=Taktklemme, I=Dateneingang, O=Datenausgang). Die Ausgänge der Speicher 24 und 60 sind mit den Eingängen eines Komparators 62 verbunden, der dann ein Ausgangssignal bereitstellt, wenn sich die beiden Eingangssignale um mehr als einen vorgegebenen Wert unterscheiden, der beispielsweise an einem Potentiometer 64 eingestellt werden kann. Zwischen den Ausgang des Schaltuhrkreises 34 und die Steuerklemme des Sendekreises 36 ist ein UND-Glied 66 eingefügt, dessen zweiter Eingang mit dem Ausgang des Komparators 62 verbunden ist. Auf diese Weise unterbleibt eine Ansteuerung des Sendekreises 36 so lange, wie sich die Meßdaten nur unwesentlich geändert haben.

## Patentansprüche

1. Verfahren zum Übertragen von Meßdaten von einer Mehrzahl von Meßeinheiten (10) zu einer zentralen Auswerteeinheit (16), bei dem
a) die Meßeinheiten (10) zu unterschiedlichen Zeitpunkten über eine auf gemeinsamer Arbeitsfrequenz arbeitende Funk-Datenübertragungsstrecke mit der Auswerteeinheit (16) verbunden werden;
b) in der Meßeinheit (10) die zu übertragenden Meßdaten zusammen mit einem die Meßeinheit (10) charakterisierenden Identifikationssignals zu einem Datensatz zusammengestellt werden;
c) die Meßeinheiten (10) ihre Datensätze zu stochastisch vorgegebenen Zeitpunkten auf die Datenübertragungsstrecke geben; und
d) die Auswerteeinheit (16) aus den auf der Arbeitsfrequenz dort empfangenen Signalfolgen solche aussondert, die überlappenden Datensätzen entsprechen und die nach dieser Aussonderung verbleibenden Signalfolgen, die einem einzigen Datensatz entsprechen, zur weiteren Auswertung übernimmt;
dadurch gekennzeichnet, daß
e) die Meßeinheiten (10) Meßdatensätze in regelmäßeigen Abständen speichern und zwischen den Speicherzeitpunkten jeweils eine Mehrzahl von stochastisch verteilten Sendezeitpunkten vorgeben.

2. Verfahren nach Anspruch 1, dadurch gekennzeichnet,
daß die Meßeinheiten (10) die zuletzt gesendeten Meßdaten speichern und die stochastische Bestimmung eines nächsten Sendezeitpunktes erst dann erfolgt odere aktiviert wird, wenn sich die momentanen Meßdaten von den zuletzt gesendeten Meßdaten um mehr als einen vorgegebenen Wert unterscheiden.

3. Verfahren nach Anspruch 1 oder 2, dadurch gekennzeichnet, daß die Meßeinheiten (10) aus den zu übertragenden Meßdaten eine Prüfzahl nach einem vorgegebenen Algorithmus berechnen und ein entsprechendes Prüfsignal den Meßdaten beistellen und so einen erweiterten Datensatz bilden, daß die Auswerteeinheit (16) aus den erweiterten Datensätzen das Prüfsignal abspaltet, aus den Meßdaten nach dem gleichen vorgegebenen Algorithmus eine Kontroll-Prüfzahl berechnet und einen übernommenen Datensatz nur dann abspeichern, wenn die dem übertragenen Prüfsignal entsprechende Prüfzahl und die Kontroll-Prüfzahl übereinstimmen.

4. Verfahren nach einem der Ansprüche 1-3, dadurch gekennzeichnet, daß die Auswerteeinheit (16) zusammen mit einem als korrekt erkannten Datensatz die Uhrzeit abspeichert, zu welchem dieser Datensatz erhalten wurde.

5. Verfahren nach Anspruch 4, dadurch gekennzeichnet, daß ein Uhrenbaustein (50) der Auswerteeinheit (16) in Abständen auf Normalzeit gestellt wird.

6. Verfahren nach einem der Ansprüche 1-5, dadurch gekennzeichnet, daß die Auswerteeinheit (16) einen korrekt übertragenen Datensatz mit mindestens einem der zuvor erhaltenen Datensätze gemäß vorgegebenen Kriterien vergleicht und nur dann abspeichert, wenn der neue Datensatz diesen Kriterien genügt.

7. Verfahren nach Anspruch 6, dadurch gekennzeichnet, daß die Auswerteeinheit (16) über den Kriterien nicht genügende Datensätze Protokoll führt, diese vorzugsweise zusammen mit der Zeit ihres Einlaufes und der Art der Nichterfüllung der Kriterien abspeichert.

8. Verfahren nach einem der Ansprüche 1-7, dadurch gekennzeichnet, daß die Bestimmung der stochastischen Sendezeitpunkte durch einen Zufallsgenerator (30) ausgehend von einer für jede Meßeinheit (10) charakteristischen Ausgangszahl erfolgt.

9. Verfahren nach Anspruch 8, dadurch gekennzeichnet, daß die Bestimmung der stochastischen Sendezeitpunkte zusätzlich in Abhängigkeit von einer sich unkontrolliert ändernden physikalischen Variablen erfolgt.

## Claims

1. A method for transferring measured data from a plurality of metering units (10) to a central processing unit (16), wherein
a) the metering units (10) are connected to the processing unit (16) at different times through a radio data transfer channel;
b) the measured data to be transferred and an identifying signal characterizing the respective metering unit (10) are combined in the metering unit (10) to form a data set;
c) the metering units (10) supply their data sets to the data transfer channel at times being determined in stochastic manner; and
d) the processing unit (16) eliminates from the succession of signals received at the operating frequency those corresponding to overlapping data sets and accepts the successions of signals remaining after such elimination and corresponding to a single data set for further processing;
characterized in that
e) the metering units (10) store measured data sets in regular intervals and define a plurality of stochastically distributed transmission times lying between the data storing times.

2. The method as in claim 1, characterized as in that the metering units (10) store the previously sent measured data and in that stochastic determination of the next send time is effected or activated only then, when the actual measured data differ from the previously sent measured data by more than a predetermined amount.

3. The method as in claim 1 or 2 characterized in that the metering units (10) calculate from the measured data to be transferred a check number in accordance with a predetermined algorithm and in that a corresponding check signal is associated to the measured data to form an extended data set, in that the processing unit (16) separates the check signal from the extended data set, calculates in accordance with said predetermined algorithm a countercheck-check number from the measured data and stores a transferred data set only, if the check number corresponding to the transmitted check signal and the countercheck-check number are equal.

4. The method as in one of claims 1 to 3, characterized in that the processing unit (16) stores the time, when a data set was received, together with a data set, which has been recognized as a correct data set.

5. The method as in claim 4, characterized in that a clock circuit (50) of the processing unit (16) is intermittently reset to standard time.

6. The method as in one of claims 1 to 5, characterized in that the processing unit (16) compares a correctly transmitted data set with at least one of the previously received data sets recurring to predetermined criteria and stores a new data set only, if the latter satisfies these criteria.

7. The method as in claim 6, characterized in that the processing unit (16) records data sets not satisfying said predetermined criteria, preferably storing these data sets together with the time, when they have been received, and the kind of non-compliance with these criteria.

8. The method as in one of claims 1 to 7, characterized in that determination of the stochastic send times by means of random signal generator (30) is carried out using a basic number being characteristic for each of the metering units (10), respectively.

9. The method in accordance with claim 8, characterized in that determination of the stochastic send times is made additionally considering a physical variable changing in unpredictable manner.

## Revendications

1. Procédé de transmission de données de mesure d'une pluralité d'unités de mesure (10) à une unité centrale d'interprétation (16), selon lequel
a) les unités de mesure (10) sont reliées à des instants différents à l'unité d'interprétation (16) au moyen d'un circuit de radiotransmission de données fonctionnant à une fréquence de travail commune,
b) dans l'unité de mesure (10), les données de mesure à transmettre sont réunies en un jeu de données conjointement avec un signal d'identification caractérisant l'unité de mesure (10),
c) les unités de mesure (10) délivrent leurs jeux de données au circuit de transmission de données à des instants alloués de façon aléatoire, et
d) l'unité d'interprétation (16) élimine, parmi les séquences de signaux qu'elle a reçues à la fréquence de travail, celles qui correspondent à des jeux de données qui se chevauchent, et elle transmet, pour poursuivre l'interprétation, les séquences de signaux restantes à la suite de cette élimination, qui correspondent à un unique jeu de données,
**caractérisé** en ce que
e) les unités de mesure (10) enregistrent des jeux de données de mesure à intervalles réguliers et, entre les instants d'enregistrement, elles allouent chaque fois une pluralité d'instants d'émission répartis de façon aléatoire.

2. Procédé selon la revendication 1, **caractérisé** en ce que les unités de mesure (10) enregistrent les données de mesure émises en dernier, et la détermination aléatoire d'un instant d'émission consécutif n'est ensuite effectuée ou activée que si les données de mesure momentanées se différencient des données de mesure émises en dernier de plus d'une valeur prédéfinie.

3. Procédé selon la revendication 1, **caractérisé** en ce que les unités de mesure (10) calculent, à partir des données de mesure à transmettre, un numéro de contrôle selon un algorithme prédéfini, et elles adjoignent un signal de contrôle correspondant aux données de mesure et forment ainsi un jeu étendu de données, et en ce que l'unité d'interprétation (16) sépare le signal de contrôle du jeu étendu de données, calcule à partir des données de mesure un numéro de contrôle de vérification selon le même algorithme prédéfini, et ne mémorise un jeu de données reçu que si le numéro de contrôle correspondant au signal de contrôle transmis et le numéro de contrôle de vérification sont identiques.

4. Procédé selon une des revendications 1 à 3, **caractérisé** en ce que l'unité d'interprétation (16) mémorise, conjointement avec un jeu de données reconnu comme correct, l'heure à laquelle ce jeu de données a été reçu.

5. Procédé selon la revendication 4, **caractérisé** en ce qu'un module d'horloge (50) de l'unité d'interprétation (16) est périodiquement réglé à l'heure légale.

6. Procédé selon une des revendications 1 à 5, **caractérisé** en ce que l'unité d'interprétation (16) compare, selon des critères prédéfinis, un jeu de données correctement transmis avec au moins un des jeux de données antérieurement reçus, et ne mémorise ce nouveau jeu de données que s'il satisfait à ces critères.

7. Procédé selon la revendication 6, **caractérisé** en ce que l'unité d'interprétation (16) tient un compte-rendu des jeux de données qui ne satisfont pas aux critères, de préférence en mémorisant ces jeux de données conjointement avec leur heure d'arrivée et le type de manquement aux critères.

8. Procédé selon une des revendications 1 à 7, **caractérisé** en ce que la détermination des instants aléatoires d'émission s'effectue par un générateur de hasard (30) à partir d'un nombre initial caractéristique de chaque unité de mesure (10).

9. Procédé selon la revendication 8, **caractérisé** en ce que la détermination des instants aléatoires d'émission s'effectue en outre en fonction d'une variable physique variant de façon incontrôlée.
